# EUROPÄISCHE PATENTSCHRIFT

(11) **EP 1 918 472 B1**
(45) Veröffentlichungstag und Bekanntmachung des Hinweises auf die Patenterteilung: **12.09.2012**
(21) Anmeldenummer: 07119138.1
(22) Anmeldetag: 24.10.2007
(51) Int. Cl.: E04B 1/86, E04B 1/84

(54) **Ein dekoratives Wandelement bildender Akustikabsorber**
Acoustic absorber forming a decorative wall element
Absorbeur acoustique formant un élément mural décoratif

(30) Priorität: 02.11.2006 DE 102006051567
(43) Veröffentlichungstag der Anmeldung: 07.05.2008
(73) Patentinhaber: Pinta acoustic GmbH, 82216 Maisach (DE)
(72) Erfinder: Steiner, Arndt, 51381, Leverkusen (DE); Zinnhardt, Ralf, 59939, Olsberg (DE)
(74) Vertreter: Müller, Enno

(56) Entgegenhaltungen:
- EP-A- 0 639 678
- DE-U1- 9 300 151
- FR-A- 2 761 709

## Beschreibung

Die Erfindung betrifft zunächst einen dekorativen, bspw. farbig und/oder grafisch gestalteten Akustikabsorber nach den Merkmalen des Oberbegriffes des Anspruches 1. Weiter ein Verfahren zur Herstellung eines dekorativen Akustikabsorbers nach den Merkmalen des Oberbegriffes des Anspruches 2.

Derartige Akustikabsorber sind in der Praxis bekannt in einer Ausführungsform, bei welcher eine die Dekoration erbringende Leinwand, ähnlich einem üblichen Bild, oberhalb eines Akustikabsorbers, diesen sichtseitig überdeckend, gespannt ist. Es handelt sich gleichsam um ein Bild mit dahinter angeordnetem Akustikabsorber.

Aus der EP 0639678 A2 die die Merkmale des Oberbegriffes des Anspruches 1 offenbart, ist eine Akustikplatte bekannt, die aus einer porösen Trägerplatte besteht, mit einer darauf aufgebrachten Vlies- oder Gewebeschicht aus Glasfasern als Deckschicht. Diese Deckschicht ist im Transferdruckverfahren dekorierbar. Als Trägerplatte ist eine poröse Holz-Spanplatte, ein geschäumter Werkstoff oder eine gelochte Metallplatte möglich. Weiter ist aus der DE 9300151 U1 eine Akustikplatte bekannt, die aus geschäumten Melaminharz und einer Glasfaservlies-Deckschicht besteht. Die FR-2761709 A1 betrifft eine starre Platte, die mit einer akustisch wirksamen Schicht überzogen ist.

Ausgehend von dem zunächst genannten Stand der Technik beschäftigt sich die Erfindung mit der Aufgabe, einen als dekoratives Wandelement ausgebildeten Akustikabsorber anzugeben, der bei einfachem Aufbau die gewünschten Dekorationsmöglichkeiten erbringt. Darüber hinaus auch mit der Aufgabe, ein Verfahren zur Herstellung eines dekorativen Akustikabsorbers anzugeben.

Die erste Aufgabe ist beim Gegenstand des Anspruches 1 gelöst, wobei darauf abgestellt ist, dass die Vlieslage mit Aluminium-Hydroxid beschichtet ist und dass das Akustikmaterial ein offenporiger Melaminharz-Schaumstoff ist mit einer Dicke von 10 bis 50mm, und einer wirksamen Akustikfläche von 1 bis 4m², und in einem Metallrahmen aufgenommen ist; mit einem Übergriff des Metallrahmens auf der Sichtseite.

Die zweite Aufgabe ist beim Gegenstand des Anspruches 2 gelöst, wobei hier darauf abgestellt ist, dass die Vlieslage mit Aluminium-Hydroxid beschichtet wird und, dass der Verbund mit aus offenporigem Melaminharz-Schaumstoff in einer Dicke von 10 bis 50mm gebildeten Akustikmaterial von einem Druckschlitten im Tintenstrahlverfahren überfahren wird, wobei weiter der Verbund mit einem metallischen Rahmen umgeben wird, derart, das auf der Sichtseite ein Übergriff des Rahmens gegeben ist, bei wirksamer Akustikfläche von 1 bis 4m².

Es ist ein einheitlicher Akustikabsorber geschaffen, der unverlierbar mit der Vlieslage verbunden ist. Durch die Bedruckung kann jedes gewünschte Motiv, auf jede gewünschte farbliche Gestaltung aufgebracht werden. Die der Vlieslage innenwohnende Porosität behindert nicht die akustische Wirksamkeit des Akustikabsorbers, der sich unmittelbar unter der Vlieslage befindet. Andererseits kann ein Vlies gewählt werden, das sich gleichgut bedrucken lässt wie etwa Papier oder Leinwand. Dadurch, dass die Vlieslage mit dem Akustikmaterial verhaftet ist, kann ein solches Wandelement, etwa zum Bedrucken oder sonstigem grafischen Gestalten auch als einheitliches Element gehandhabt werden. Die Vlieslage ist jedenfalls auf der Sichtseite vorgesehen. Sie kann auch auf der gegenüberliegenden Seite und/oder umlaufenden Randseiten vorgesehen sein. Der offenporige Schaumstoff erbringt die gewünschte Schallabsorption. Melaminharz-Schaumstoff ist ein praktisch 100% offenporiger Schaumstoff.

Bei einer Dicke des Akustikmaterials im Bereich von 10 bis 50mm ermöglicht der Metallrahmen eine Akustikfläche im Bereich von 1 bis 4m².

Als Metallrahmen bietet sich ein Aluminiumrahmen an. Der Rahmen ist im Querschnitt winkelförmig oder U-förmig gestaltet, mit dem genannten Übergriff über das Akustikmaterial auf der Sichtseite. Hierdurch ist eine Sicherung auch gegen Herausfallen gegeben. Die genannte Vlieslage kann weiter auch so vorgesehen sein, dass sie zugleich eine gewünschte Erhöhung der Eigenstabilität des Akustikmaterials erbringt, so dass relativ große freitragende Bereiche innerhalb des Rahmens möglich sind;

Wenn auch bevorzug ist, einen solchen Akustikabsorber an senkrechten Wänden anzubringen, kann er genauso gut auch grundsätzlich als Deckenelement beispielsweise Verwendung finden.

Hinsichtlich des Verfahrens lässt die zunächst vorgenommene Kaschierung des Vliesmaterials mit dem Akustikmaterial erreichen, dass der bei relativ hohen Temperaturen durchgeführte Kaschierprozess, beispielsweise bei Temperaturen im Bereich von 80 und 150°C, zur Verbindung zwischen dem Vliesmaterial und dem Akustikmaterial genutzt werden kann, ohne dass hierdurch die dekorative Ausgestaltung der Sichtseite des Wandelementes beeinträchtigt wird. Denn die dekorative Ausgestaltung wird erst danach, nach dem Kaschierprozess, durchgeführt, und zwar durch eine Bedruckung.

Hierzu können sich unterschiedliche Verfahren anbieten. Das so modifizierte Akustikmaterial wird durch einen Tintenstrahldrucker bedruckt. Bezüglich des Tintenstrahldruckers wird vorzugsweise Tinte eingesetzt, die nicht brennbar ist und/oder nicht empfindlich im Hinblick auf ultraviolette Strahlung.

Die Kaschierung als solche kann durch in dem Vlies bereits vorgesehene thermoplastische Fasern erreicht werden, die aufweichen, wobei dann das Vlies im aufgeweichten Zustand der Fasern gegen den Schaumstoff gebracht werden kann, so dass nach Erkalten der gewünschte innige Verbund gegeben ist. Es kann aber auch im Schaumstoffmaterial vorhandenes thermoplastisches Material genutzt werden.

Das derart dann dekorativ gestaltete Akustikmaterial, der Verbund aus Schaumstoff und Vlies, einem Melaminharzschaumstoff wie vorstehend bereits im Hinblick auf die gegenständliche Beschreibung der Erfindung angesprochen, wird dann geeignet in einem Rahmen gefasst, mit Hilfe welchen Rahmens das Wandelement dann an einer Wand aufgehängt bzw. befestigt werden kann.

Im übrigen wird zur gegenständlichen Ausbildung des so hergestellten Akustikelementes auch auf die vor- und nachstehende Beschreibung des Wandelementes als solches Bezug genommen.

Nachstehend ist die Erfindung des Weiteren anhand der beigefügten Zeichnung erläutert, die jedoch lediglich ein Ausführungsbeispiel des gegenständlichen Akustikabsorbers und eine schematische Darstellung des Herstellungsverfahrens wiedergibt.

Hierbei zeigt:
- Fig. 1: eine Frontalansicht eines als Wandelement dienenden Akustikabsorbers;
- Fig. 2: einen Querschnitt durch den Gegenstand gemäß Fig. 1, geschnitten entlang der Linie I - I;
- Fig. 3: eine Herausvergrößerung des Bereiches III - III in Fig. 2 und
- Fig. 4: eine schematische Darstellung hinsichtlich der Herstellung eines solchen Akustikabsorbers.

Dargestellt und beschrieben ist, zunächst mit Bezug zu den Figuren 1 bis 3, ein Akustikabsorber 1, der aus einem in einem Rahmen gefassten Verbund aus einem offenporigen Melaminharzschaumstoff 3 und einem auf der Sichtseite des Absorbers eingebrachten Vlies 4 besteht. Das Vlies 4 ist bedruckt, wobei die Grafik bei 5 angedeutet ist.

Bei dem Rahmen 2 handelt es sich um einen Aluminiumrahmen, der in üblicher Weise im Querschnitt ein U-Profil aufweist, also das Akustikmaterial 3, vorder- und rückseitig schuhartig zur Halterung übergreift.

Mittels des Rahmens 2 ist der Akustikabsorber 1 auch an einer nicht dargestellten Wand mittels Befestigungselementen, beispielsweise in der Wand verdübelten Haken, durch Aufhängen befestigt.

Bei dem Vlies 4 handelt es sich um ein Glasfaservlies, das zudem noch beschichtet ist, nämlich beim Ausführungsbeispiel aluminium-hydroxidbeschichtet.

Das Vlies weist ein Flächengewicht von 200g pro qm auf. Es ist mittels Thermoklebepunkten mit dem Melaminharzschaumstoff 3 über die gesamte Fläche verhaftet.

Aus der Querschnittsdarstellung gemäß Figur 3 ergibt sich, in etwas übertriebener Weise, die unterschiedliche Struktur des Vlieses 4 einerseits und des Schaumstoffmaterials 3 andererseits.

Mit Bezug zu Figur 4 ist das Herstellungsverfahren erläutert.

Ausgehend von einem in der gewünschten Größe, in der Regel einen rechteckigen Grundriss aufweisenden, vorliegenden Melaminharzschaumstoffteil 3 wird ein Vlies 4 darüber gelegt und, wie hier lediglich schematisch angedeutet ist, mittels Heißluft 6 die Kaschierverbindung mit dem Schaumstoff 3 hergestellt. Im Wege der Kaschierverbindung werden thermoplastische Bestandteile des Vlieses und/oder des Schaumstoffes bis über ihren Plastizitätspunkt erhitzt und durch gewisses Zusammendrücken der beiden Elemente, der Vlieslage 4 und des Melaminharzschaumstoffes 3 ist dann, nach Erkalten, die Verhaftung erreicht.

Der so hergestellte Verbund wird in eine Druckmaschine 7 eingegeben, die hier auch lediglich schematisch dargestellt ist. Ein Druckschlitten 8 verfährt relativ zu dem darin eingelegten Verbund aus Vlies 4 und Schaumstoff 3. Hierbei kann die gewünschte dekorative Gestaltung 5 aufgebracht werden.

Der so hergestellte Verbund wird weiter, was im Einzelnen hier nicht dargestellt ist, dann mit dem Rahmen 2 umgeben und gegebenenfalls an einer Wand oder Decke aufgehängt.

## Patentansprüche

1. Ein dekoratives, bspw. farbig und/oder grafisch gestaltetes, ein Wandelement bildender, ein Akustikmaterial und eine Sichtseite aufweisender Akustikabsorber (1), wobei das Akustikmaterial (3) auf der Sichtseite mit einer Glasfaser-Vlieslage (4) kaschiert ist, wobei weiter die Vlieslage (4) bedruckt ist, **dadurch gekennzeichnet, dass** die Vlieslage mit Aluminium-Hydroxid beschichtet ist und, dass das Akustikmaterial ein offenporiger Melaminharz-Schaumstoff ist, mit einer Dicke von 10 bis 50mm und einer wirksamen Akustikfläche von 1 bis 4m², und in einem Metallrahmen aufgenommen ist, mit einem Übergriff des Metallrahmens auf der Sichtseite.

2. Verfahren zur Herstellung eines dekorativen, farbig und/oder grafisch gestalteten Wandelementes, das ein Akustikmaterial (3) aufweist und als Akustikabsorber (1) dient, wobei das Akustikmaterial (3) zunächst mit einer Glasfaser-Vlieslage (4) kaschiert wird und dieser Verbund dann auf der Vliesseite bedruckt wird, **dadurch gekennzeichnet, dass** die Vlieslage mit Aluminium-Hydroxid beschichtet wird und, dass und, dass der Verbund mit aus offenporigem Melaminharz-Schaumstoff in einer Dicke von 10 bis 50mm gebildeten Akustikmaterial von einem Druckschlitten zur Bedruckung im Tintenstrahlverfahren überfahren wird, wobei weiter der Verbund mit einem metallischen Rahmen umgeben wird, derart, dass auf der Sichtseite ein Übergriff des Rahmens gegeben ist, bei wirksamer Akustikfläche von 1 bis 4m².

## Claims

1. A decorative acoustic absorber (1), which is for example coloured and/or has a graphic design applied to it, forms a wall element and has an acoustic material and a visible side, the acoustic material (3) being laminated on the visible side with a glass fibre non-woven layer (4), and printing being carried out on the non-woven layer (4), **characterized in that** the non-woven layer is coated with aluminium hydroxide, and that the acoustic material is an open-pored melamine foam material which has a thickness of 10 to 50 mm and an effective acoustic area of 1 to 4 m², and is accommodated in a metal frame with the metal frame overlapping the acoustic material on the visible side.

2. A method for manufacturing a wall element which is decorative, coloured and/or has a graphic design applied to it, has an acoustic material (3) and is used as an acoustic absorber (1), the acoustic material (3) being initially laminated with a glass fibre non-woven layer (4), and printing being then carried out on this combination on the non-woven side, **characterized in that** the non-woven layer is coated with aluminium hydroxide, and that a print carriage moves over the combination comprising acoustic material formed from open-pored melamine foam material in a thickness of 10 to 50 mm, in order for printing to be carried out using the ink-jet process, furthermore the combination being surrounded by a metallic frame in such a way that the frame overlaps the acoustic material on the visible side, for an effective acoustic area of 1 to 4 m².

## Revendications

1. Absorbeur acoustique (1) décoratif, conçu par exemple de manière colorée et/ou graphique, formant un élément de paroi, présentant un matériau acoustique et un côté apparent, sachant que le matériau acoustique (3) est doublé sur le côté apparent avec une couche de non tissé et de fibres de verre (4), sachant que la couche de non tissé (4) est en outre imprimée, **caractérisé en ce que** la couche de non tissé est revêtue d'hydroxide d'aluminium et **en ce que** le matériau acoustique est une mousse de résine de mélamine à pores ouverts, présentant une densité comprise entre 10 et 50 mm et une surface acoustique active comprise entre 1 et 4 m², et est logé dans un cadre métallique, le cadre métallique étant recouvert sur le côté apparent.

2. Procédé de fabrication d'un élément de paroi décoratif, conçu de manière colorée ou graphique qui présente un matériau acoustique (3) et sert d'absorbeur acoustique (1), sachant que le matériau acoustique (3) est tout d'abord doublé avec une couche de non tissé et de fibres de verre (4) et cet assemblage est ensuite imprimé sur le côté du non tissé, **caractérisé en ce que** la couche de non tissé est revêtue d'hydroxide d'aluminium et **en ce qu'**un chariot d'impression passe sur l'assemblage avec du matériau acoustique composé d'une mousse de résine de mélamine à pores ouverts présentant une densité comprise entre 10 et 50 mm pour l'impression dans le procédé d'impression par jet d'encre, sachant que l'assemblage est en outre entouré par un cadre métallique de telle manière que le cadre est recouvert sur le côté apparent pour une surface acoustique active comprise entre 1 et 4 m².
